# EUROPÄISCHE PATENTANMELDUNG

(11) **EP 1 128 493 A1**
(43) Veröffentlichungstag der Anmeldung: **29.08.2001**
(21) Anmeldenummer: 00103685.4
(22) Anmeldetag: 22.02.2000
(51) Int. Cl.: H01R 25/14

(54) **Stromversorgungseinrichtung**

(71) Anmelder: WILKHAHN WILKENING + HAHNE GMBH + CO., 31848 Bad Münder (DE)
(72) Erfinder: Halemeier, Eckhard, 32120 Hiddenhausen (DE)
(74) Vertreter: Tetzner, Michael, Dipl.-Ing.

(57) **Zusammenfassung**

Stromversorgungseinrichtung mit einem Metallprofil (10), daß im Inneren einen Kanal (14) und in der Außenwand eine hinterschnittene Nut (18) zum Festspannen von Befestigungselementen bildet, dadurch gekennzeichnet, daß der Kanal (14) einen freitragenden, auf seiner Länge nur punktuell durch isolierende Abstandhalter (90, 92, 94) gehaltenen elektrischen Leiter (26) aufnimmt und daß in der Nut (18) ein Adapter (20) festspannbar ist, der einerseits durch einen gegenüber dem Metallprofil (10) isolierten, durch einen Durchbruch (54) in den Kanal (14) ragenden Kontaktstift (28) mit dem Leiter (26) und andererseits direkt mit dem Metallprofil (10) in elektrischem Kontakt steht.

## Beschreibung

Die Erfindung betrifft eine Stromversorgungseinrichtung mit einem Metallprofil, das im Inneren einen Kanal und in der Außenwand eine hinterschnittene Nut zum Festspannen von Befestigungselementen bildet.

Solche Metallprofile werden unter anderem als Konstruktionselemente in Regalsystemen eingesetzt, beispielsweise als senkrechte Säulen, an denen Bodenträger für die einzelnen Regalböden zu befestigen sind. Aus Gewichts- und Materialersparnisgründen sind die Metallprofile zumeist als Hohlprofile ausgebildet, so daß sie im Inneren mindestens einen in Längsrichtung durchgehenden Kanal aufweisen. Die Befestigungselemente, also etwa die Bodenträger, werden mit Hilfe von Nutensteinen in der hinterschnittenen Nut des Metallprofils verspannt. Zumeist sind am Grund der Nut in gewissen Längsabständen Bohrungen ausgebildet, die es erleichtern, die Befestigungselemente in definierten Positionen an dem Metallprofil anzubringen.

Es ist bereits bekannt, Metallprofile, die im Regalbau eingesetzt werden, als Stromschienen auszubilden, an die elektrische Verbraucher, beispielsweise Leuchten, in beliebigen Längspositionen mit Hilfe geeigneter Adapter angeschlossen werden können. Die elektrischen Leiter der Stromschienen sind dann durch Isolationsprofile gegenüber dem Metallprofil isoliert und so angeordnet, daß sie mit entsprechenden Kontakten des Adapters in Kontakt gebracht werden können. Die technischen Erfordernisse bei einer solchen Stromschiene, insbesondere das Erfordernis, ausreichende Isolationsabstände zwischen den einzelnen elektrischen Leitern einzuhalten, führen jedoch zu gewissen Beschränkungen hinsichtlich der Gestaltung des Metallprofils. Typischerweise muß bei den herkömmlichen Stromschienen das Metallprofil eine verhältnismäßig weit geöffnete Nut aufweisen, in der die für die Herstellung der elektrischen Kontakte und für die mechanische Befestigung notwendigen Funktionsteile des Adapters aufgenommen werden können. Durch eine solche relativ weit geöffnete Nut wird das Erscheinungsbild des Metallprofils beeinträchtigt. Bei hochwertigen Regalmöbeln lassen sich deshalb die durch die Funktion als Stromschiene bedingten technischen Anforderungen nicht ohne weiteres mit den Anforderungen an eine ästhetisch ansprechende Gestaltung des Metallprofils vereinbaren.

Aufgabe der Erfindung ist es, eine Stromversorgungseinrichtung für mit niedriger Spannung betriebene elektrische Verbraucher so in das Metallprofil zu integrieren, daß hinsichtlich der Gestaltung des Metallprofils ein hohes Maß an konstruktiver Freiheit erhalten bleibt und dennoch ein zuverlässiger elektrischer Kontakt gewährleistet werden kann.

Diese Aufgabe wird bei einer Stromversorgungseinrichtung der eingangs genannten Art dadurch gelöst, daß der Kanal einen freitragenden, auf seiner Länge nur punktuell durch isolierende Abstandshalter gehaltenen elektrischen Leiter aufnimmt und daß in der Nut ein Adapter festspannbar ist, der einerseits durch einen gegenüber dem Metallprofil isolierten, durch einen Durchbruch in den Kanal ragenden Kontaktstift mit dem Leiter und andererseits direkt mit dem Metallprofil in elektrischem Kontakt steht.

Erfindungsgemäß wird somit durch den in dem Kanal aufgenommenen Leiter und durch das Metallprofil selbst eine Zweiphasen-Stromschiene geschaffen, die den Anschluß von mit niedriger, für den Menschen ungefährlicher Spannung betriebenen elektrischen Verbrauchern wie beispielsweise Niederspannungs-Halogenleuchten und dergleichen geeignet ist. Die hinterschnittene Nut, die hier auch zur Befestigung der Adapter dient, braucht nicht größer dimensioniert zu sein als bei herkömmlichen Metallprofilen für Regalelemente, die eine rein mechanische Funktion haben. Durch die Unterbringung des elektrischen Leiters in dem ohnehin vorhandenen Kanal des Metallprofils wird eine kompakte Gestaltung des Profils ermöglicht. Die freitragende Anordnung des Leiters in dem Kanal hat den Vorteil, daß auf ein Isolationsprofil oder eine isolierende Ummantelung verzichtet werden kann und daß der Leiter praktisch an beliebiger Stelle kontaktiert werden kann, ohne daß die Kontaktsicherheit durch die Isolierung beeinträchtigt wird. So läßt sich ein sicherer elektrischer Kontakt auch dann herstellen, wenn der Leiter nur durch einen nur sehr klein dimensionierten Durchbruch hindurch zugänglich ist, etwa durch eine der ohnehin vorhandenen Bohrungen für die Bodenträger.

Der freitragende elektrische Leiter muß naturgemäß eine gewisse Biegesteifheit und dementsprechend einen relativ großen Querschnitt aufweisen, damit eine Berührung mit dem Metallprofil ausgeschlossen wird. Dieser hohe Querschnitt des Leiters kommt zugleich der elektrischen Leitfähigkeit zu gute, so daß die Leitungsverluste minimiert werden und sich auch bei größeren Leitungslängen und/oder einer Vielzahl von Verbrauchern kein spürbarer Spannungsabfall ergibt. Schließlich wird durch den Verzicht auf eine durchgehende Isolierung auch die Abfuhr der Verlustwärme des elektrischen Leiters verbessert.

Vorteilhafte Ausgestaltungen der Erfindung ergeben sich aus den Unteransprüchen.

Der elektrische Leiter wird bevorzugt durch einen massiven Kupferdraht gebildet. Der Kanal des Metallprofils, der den Kupferdraht aufnimmt, ist vorzugsweise ringsum geschlossen und lediglich durch von einander getrennte, in gewissen Längsabständen angeordnete Durchbrüche hindurch zugänglich. Auf diese Weise wird eine mechanische Schwächung des Metallprofils durch einen durchgehenden Schlitz in der Wand des Kanals vermieden. Das Raster der Durchbrüche kann jedoch so fein gewählt werden, daß sich die Beschränkung der möglichen Anschlußstellen in der Praxis nicht nachteilig auswirkt.

Der Kontaktstift des Adapters ist vorzugsweise elastisch gegen den elektrischen Leiter vorgespannt, so daß ein zuverlässiger elektrischer Kontakt gewährleistet wird. Die auf den Adapter wirkenden elastischen Reaktionskräfte können unmittelbar durch einen in die hinterschnittene Nut eingreifenden Nutenstein in das Metallprofil eingeleitet werden.

Wenn es sich bei dem Metallprofil beispielsweise um ein eloxiertes Extrusionsprofil aus Aluminium handelt, müssen auf Grund der Isolationswirkung der Eloxalschicht besondere Maßnahmen getroffen werden, um den direkten elektrische Kontakt zwischen dem Adapter und dem Metallprofil herzustellen. In einer besonders bevorzugten Ausführungsform werden die Durchbrüche, die den Zugang zum Leiter im Inneren des Kanals ermöglichen, durch Senkbohrungen gebildet. Im Bereich der konischen Einsenkung ist die Eloxalschicht abgetragen, so daß an dieser Stelle ein sicherer elektrischer Kontakt zwischen dem Adapter und dem Metallprofil hergestellt werden kann. Der Adapter weist dann bevorzugt eine den Kontaktstift umgebende und von diesem elektrisch isolierte Hülse aus Metall auf, die an einem Ende konisch verjüngt ist und elastisch gegen den Konus der Senkbohrung vorgespannt ist. Die aus dieser Vorspannung resultierenden Reaktionskräfte können wieder über den Nutenstein in das Metallprofil eingeleitet werden. Diese Hülse ist bevorzugt mit einem gewissen Axialspiel in dem Nutenstein gehalten und nimmt im Inneren eine Isolationshülse auf, in der wiederum mit gewissem Axialspiel, der Kontaktstift gehalten ist. Auf diese Weise sind der Kontaktstift, die Isolationshülse, die Metallhülse und der Nutenstein unverlierbar zu einer Einheit verbunden.

Der Nutenstein weist vorzugsweise einen die Metallhülse umgebenden rohrförmigen Schaft auf, an dem der mit Hilfe des Adapters angeschlossene elektrische Verbraucher gehalten ist. Eine auf ein Außengewinde dieses Schaftes aufgeschraubte Rundmutter stützt sich an der Außenfläche des Metallprofils ab und ermöglicht es so, den Nutenstein fest in der hinterschnittenen Nut des Metallprofils zu verspannen.

Ein Adapter der oben beschriebenen Art kann auch als Einspeiser zum Einspeisen des Stroms in den elektrischen Leiter benutzt werden. In einer besonders bevorzugten Ausführungsform ist der Einspeiser jedoch in ein besonderes Knotenelement integriert, das speziell für eine stabile Befestigung an einem Ende des Metallprofils ausgebildet ist und zum Anschluß von weiteren Konstruktionsklemmen dient, die zusammen mit dem Metallprofil ein stabiles Raumgitter bilden.

Im folgenden wird ein Ausführungsbeispiel der Erfindung anhand der Zeichnung näher erläutert.

Es zeigen:
- Fig. 1: einen Querschnitt eines Metallprofils mit einem daran angesetzten Adapter zur Stromversorgung einer Leuchte;
- Fig. 2: vergrößerte Teilschnitte des Metallprofils und des Adapters nach Figur 1;
- Fig. 3: eine Stirnansicht des Adapters;
- Fig. 4: einen Schnitt durch das Metallprofil in Verbindung mit einem Knotenelement mit integriertem Einspeiser;
- Fig. 5: einen Längsschnitt durch das Metallprofil mit Knotenelement und Einspeiser; und
- Fig. 6: eine Prinzipskizze eines Möbelteils mit Stromversorgungseinrichtung.

In Figur 1 ist im Querschnitt ein an sich bekanntes Metallprofil 10, beispielsweise aus eloxiertem Aluminium, gezeigt, das beispielsweise eine vertikale Säule eines Regals bilden kann. Dieses Metallprofil 10 hat einen quadratischen Außenquerschnitt mit leicht konvex gewölbten Seiten und ist im Inneren durch ein Stegkreuz 12 ausgesteift, in dem mittig ein zentraler Kanal 14 mit kreisförmigem Querschnitt ausgebildet ist. Die Außenwand des Metallprofils 10 ist im gezeigten Beispiel an einer Ecke durch einen Schlitz 16 (Figur 2) unterbrochen, der zusammen mit einer der vier durch das Stegkreuz 12 begrenzten Hohlkammern eine hinterschnittene Nut 18 bildet. Nicht gezeigte Bodenträger und sonstige Befestigungselemente lassen sich in bekannter Weise mit Nutensteinen in der Nut 18 fixieren. Im gezeigten Beispiel ist in die Nut 18 jedoch ein Adapter 20 eingesetzt, der zur mechanischen Befestigung und zugleich zur Stromversorgung einer Leuchte 22 dient. Die Leuchte 22, beispielsweise eine Niederspannungs-Halogenleuchte, ist durch ein zweichachsiges Gelenk 24 mit dem Adapter 20 verbunden.

Für die Stromversorgung der Leuchte 22 ist in dem Kanal 14 des Metallprofils 10 ein elektrischer Leiter 26 angeordnet, von dem der Strom durch einen Kontaktstift 28 des Adapters 20 abgegriffen wird. Die Rückleitung des Stroms erfolgt unmittelbar über das Metallprofil 10, das mit einer Metallhülse 30 des Adapters 20 in elektrischem Kontakt steht. Der Leiter 26 ist ein massiver, steifer Kupferdraht, der freitragend in dem Kanal 14 angeordnet ist und mit den Wänden dieses Kanals einen isolierenden Ringspalt bildet.

Der Aufbau des Adapters 20 wird nachstehend anhand der Figuren 2 und 3 näher erläutert. In Figur 2 ist der Adapter 20 aus Gründen der Deutlichkeit getrennt von dem Metallprofil 10 dargestellt.

Tragendes Element des Adapters 20 ist ein Nutenstein 32 aus Metall, der mit einer länglichen, als Knebel gestalteten Platte 34 in die hinterschnittene Nut 18 eingreift und einen von der Platte 34 ausgehenden rohrförmigen Schaft 36 aufweist, der durch den Schlitz 16 des Metallprofils 10 ragt und am freien Ende mit einem Innengewindestutzen 38 des Gelenks 24 verschraubt ist. Wenn der Nutenstein 32 ausgehend von der in Figur 2 gezeigten Stellung um 90° um seine

Längsachse gedreht wird, ist die Platte 34 in Längsrichtung des Schlitzes 16 orientiert, so daß sie sich durch den Schlitz 16 hindurch in die hinterschnittene Nut 18 einführen läßt. Anschließend kann die Platte 34 durch eine Drehung um etwa 45° in der hinterschnittenen Nut 18 verriegelt werden. Auf das Außengewinde des Schaftes 36 ist eine Rundmutter 40 aufgeschraubt, mit der ein den Schaft 36 umgebendes Paßstück 42 gegen die Außenfläche des Metallprofils 10 gespannt werden kann, so daß die Platte 34 fest gegen die Hinterschneidungen der Nut 18 gezogen wird. Auf diese Weise wird eine stabile mechanische Verbindung zwischen dem Metallprofil 10 und dem Gelenk 24 der Leuchte 22 hergestellt.

Die Metallhülse 30 ist axial verschiebbar im Schaft 36 des Nutensteins 32 geführt und weist auf der Innenseite der Platte 34 einen verdickten, zum freien Ende konisch verjüngten Kopf 44 auf. Das entgegengesetzte Ende der Metallhülse 30 stützt sich über eine elektrisch leitende Schraubenfeder 46 an einem elektrisch leitenden Teil des Gelenks 24 ab. Der Kopf 44 ist an der Platte 34 durch zwei Schrauben 48 gehalten, die das Axialspiel der Metallhülse 30 in bezug auf den Nutenstein 32 begrenzen und die Metallhülse und den Nutenstein zu einer Einheit verbinden.

Der Kontaktstift 28 ist mit begrenztem Axialspiel in einer Isolationshülse 50 geführt, die ihrerseits unverlierbar in der Metallhülse 30 gehalten ist. Eine Schraubenfeder 51 stützt sich an einer inneren Schulter der Isolationshülse 50 ab und hat die Tendenz, den Kontaktstift 28 aus dem Kopf 44 der Metallhülse 30 herauszudrücken. In dem in Figur 2 gezeigten Zustand wird der Kontaktstift durch einen Bund an einer Schulter des Isolationsrohres 50 gehalten. Der Kontaktstift ist über ein flexibles Kabel 52 mit der Leuchte 22 verbunden, während die Metallhülse 30 über die leitende Schraubenfeder 46 elektrisch mit der Leuchte verbunden ist.

Der in dem geschlossenen Kanal 14 des Metallprofils 10 verlaufende Leiter 26 ist durch eine im Grund der hinterschnittenen Nut 18 ausgebildete Bohrung 54 zugänglich, die am äußeren Ende einen Senkkonus 56 aufweist. Im Bereich dieses Senkkonus ist die isolierende Eloxalschicht des Metallprofils 10 abgetragen.

Wenn der Adapter 20 in der in Figur 1 gezeigten Weise mit Hilfe des Nutensteins 32 und der Rundmutter 40 in passender Höhe in der hinterschnittenen Nut 18 des Metallprofils 10 verspannt ist, so ragen die freien Enden des Kontaktstiftes 28 und der Isolationshülse 50 durch die Bohrung 54 hindurch, und die Spitze des Kontakstiftes 28 stößt an dem Leiter 26 an, so daß der Kontaktstift entgegen der Kraft der Schraubenfeder 51 etwas in das Isolationsrohr zurück gedrückt wird. Auf diese Weise wird der Kontaktstift unter Spannung in Anlage an dem Leiter 26 gehalten, so daß ein sicherer elektrischer Kontakt gewährleistet ist. Der Eingriff des Isolationsrohres 50 in die Bohrung 54 verhindert einen Kurzschluß durch Berührung des Kontaktstiftes mit dem Metallprofil 10. Der konisch verjüngte Kopf 44 der Metallhülse 30 greift in den Senkkonus 56 ein und wird ebenfalls, entgegen der Kraft der Schraubenfeder 46, etwas zurückgedrückt, so daß im Bereich des Senkkonus 56 ein ausreichender Kontaktdruck zwischen der Metallhülse 30 und dem Metallprofil 10 sichergestellt wird. Auf diese Weise wird mit dem sehr kleinbauenden Adapter 20 ein einfacher und zuverlässiger elektrischer Anschluß der Leuchte 22 an die Stromversorgung erreicht.

Figuren 4 und 5 zeigen das Metallprofil 10 in Verbindung mit einem Knotenelement 58, in das ein Einspeiser 60 für die Stromzufuhr zu dem Leiter 26 integriert ist.

Das Knotenelement 58 ist ein Metallgußteil, das stabil an einem Ende des Metallprofils 10 befestigt ist und zwei rechtwinklig zu einander angeordnete Schenkel 62 bildet, die den stabilen Anschluß von nicht gezeigten Längs- und Querträgern eines Regals gestatten. Nach der Endmontage des Regals liegt das Knotenelement 58 unsichtbar unter dem untersten Regalboden.

Ein in Richtung der Winkelhalbierenden zwischen den Schenkeln 62 orientierter Anschlußblock 64 ist an die Außenkontur des Metallprofils 10 angepaßt und mit Hilfe eines Nutensteins 66 in der hinterschnittenen Nut 18 des Metallprofils verspannt.

Der Einspeiser 60 ist, soweit es die Kontaktierung des Leiters 26 betrifft, analog zu dem Adapter 20 gemäß Figur 2 aufgebaut und weist ein Isolationsrohr 68 auf, in dem ein Kontaktstift 70 geführt ist. Das etwas verjüngte Ende des Isolationsrohres 68 greift wieder in eine Bohrung am Grund der hinterschnittenen Nut 18 ein, und der Kontaktstift 70 wird durch eine Schraubenfeder 72 gegen den Leiter 26 gespannt. Das andere Ende der Schraubenfeder 72 stützt sich an einer in dem Isolationsrohr 68 gehaltenen Klemme 74 ab, die über ein Kabel 76 mit einem der beiden Sekundärausgänge eines nicht gezeigten Transformators verbunden ist. Die Klemme 74 ist beispielsweise mit Hilfe einer Fixierschraube im Isolationsrohr 68 gehalten. Die leitende und mechanisch nachgiebige Verbindung zum Kontaktstift 70 erfolgt in diesem Fall über die Schraubenfeder 72.

Das Isolationsrohr 68 und das Kabel 76 sind in eine geeignet konturierte Nut 78 eingelegt, die in der Oberseite des Knotenelements 58 ausgebildet ist. Zwei Querbohrungen 80 gestatten es, das Isolationsrohr 68 mit Hilfe von Klemmschrauben im Knotenelement 58 zu fixieren.

Wie aus Figur 5 hervorgeht, ist der Nutenstein 66 unterhalb des Einspeisers 60 an dem Anschlußblock 64 angeordnet und mit Hilfe eines Zugbolzens 82 spannbar. Das freie Ende des Zugbolzens 82 greift in eine der Bohrungen 54 des Metallprofils 10 ein, so daß sichergestellt ist, daß das Knotenelement 58 in einer definierten Höhe an dem Metallprofil 10 fixiert wird. Da sich das Knotenelement 58 am (unteren) Ende des Metallprofils 10 befindet, braucht der Nutenstein 66 nicht knebelartig gestaltet zu sein, sondern er kann vom freien Ende her in die hinterschnittene Nut 18 eingeschoben werden, bevor der Zugbolzen 82 weiter eingeschraubt wird.

Wenn mit Hilfe der in Figuren 1 bis 3 gezeigten Adapter 20 mehrere elektrische Verbraucher angeschlossen sind, so beträgt die Stromstärke am Einspeiser 60 ein Vielfaches der Stromstärke, die an den einzelnen Adaptern 20 abgegriffen wird. Deshalb ist es wichtig, daß beim Einspeiser ein besonders guter elektrischer Kontakt zu dem Leiter 26 und vor allem zu dem Metallprofil 10 besteht. Aus diesem Grund erfolgt die Kontaktierung des Metallprofils 10 über eine besondere Spannschraube 84, deren Spitze fest in das Material des Metallprofils 10 am Grund der Nut 18 eingedrückt werden kann. Die Spannschraube 84 steht mit einer am Anschlußblock 64 gehaltenen Klemme 86 in Gewindeeingriff, an die ein zum Transformator führendes zweites Kabel 88 angeschlossen ist.

Da bei dieser Ausführungsform der Zugbolzen 82 in eine der Bohrungen 54 eingreift, paßt der Kontaktstift 70 nicht in das Raster der Bohrungen 54. Für den Kontaktstift und das Isolationsrohr ist deshalb hier eine besondere Bohrung im Grund der Nut 18 ausgebildet.

Ein unterer Endabschnitt des zentralen Kanals 14 des Metallprofils 10 ist mit einem Innengewinde versehen. In diesen Endabschnitt ist ein isolierender Stopfen 90 eingeschraubt, der ein Ende des Leiters 26 hält. Der isolierende Stopfen 90 befindet sich mindestens in Höhe des Zugbolzens 82, so daß dieser Zugbolzen nicht mit dem Leiter 26 in Berührung kommen kann.

Das obere Ende des Leiters 26 ist in analoger Weise durch einen Stopfen 92 gehalten.

Wenn das Metallprofil 10 und der Leiter 26 eine relativ große Länge aufweisen, ist es zweckmäßig, auf den Leiter 26 punktuell isolierende Abstandhalter 94 aufzuschieben, die ein Durchbiegen des Leiters 26 und einen Kontakt mit der Innenwand des Kanals 14 verhindern.

Figur 6 zeigt schematisch einen waagerechten Schnitt durch ein Möbelteil mit vier senkrechten Säulen, die durch mit dem Metallprofil 10 identische Metallprofile gebildet werden, die hier zur Unterscheidung mit den Bezugszeichen 10, 10a, 10b und 10c bezeichnet sind. Zwischen diesen Säulen ist ein schematisch angedeuteter Fachboden 96 gehalten, unter dem mittig eine Leuchte 98 angeordnet ist.

Die Stromversorgungseinrichtung wird hier durch die einander diagonal gegenüberliegenden Metallprofile 10 und 10a gebildet, die beide einen inneren Leiter 26 aufnehmen. Der Strom von dem inneren Leiter 26 des Metallprofils 10 wird in der zuvor beschriebenen Weise mit Hilfe des Kontaktstiftes 28 des Adapters 20 abgegriffen. Der zweite Kontakt der Leuchte 98 ist jedoch nicht mit dem Adapter 20 verbunden, sondern mit einem leicht modifizierten Adapter 20a, der an dem Metallprofil 10a angebracht ist. Dieser Adapter 20a unterscheidet sich von dem Adapter 20 dadurch, daß der Kontaktstift 28 und die Schraubenfeder 51 fortgelassen sind. Das von der Leuchte 98 kommende Kabel 100 ist hier an eine Gewindebuchse 102 angeschlossen, die in die Rundmutter 40 eingeschraubt ist und das Widerlager für die Schraubenfeder 46 bildet und zugleich eine leitende Verbindung zwischen dem Kabel 100 und der Metallhülse 30 herstellt. Auf diese Weise wird die Leuchte 98 elektrisch mit dem Metallprofil 10a gebunden, so daß der Strom aus dem inneren Leiter 26 des Metallprofils 10 über die Leuchte 98 in das diagonal gegenüberliegende Metallprofil 10a fließt. Die Metallhülse 30 des Adapters 20 wird hier nicht zur Herstellung eines elektrischen Kontaktes mit Kontaktes mit dem Metallprofil 10 benötigt, sondern dient lediglich in Verbindung mit dem Nutenstein 32 zur mechanischen Befestigung des Adapters.

In dem Metallprofil 10a wird der elektrische Leiter 26 nicht zur Stromversorgung der Leuchte 98 benötigt. Dieser Leiter dient hier lediglich zur Stromversorgung von Leuchten, die etwa in der in Figur 1 gezeigten Weise direkt an dem Metallprofil 10a angebracht sind. Somit können an ein und demselben Möbelteil Verbraucher, deren Stromversorgung wie bei der Leuchte 98 über zwei Säulen erfolgt, mit Verbrauchern kombiniert werden, bei denen die Stromversorgung nur über eine einzige Säule erfolgt. Die in Figur 6 gezeigte Variante hat in diesem Fall gegenüber einer Stromversorgung nur von einer einzigen Säule aus den Vorteil, daß eine gleichmäßigere Strombelasung in den verschiedenen Stromkreisen erreicht wird.

Da die Metallprofile 10 und 10a Teil eines gemeinsamen Gestells des Möbelteils sind, kann im allgemeinen nicht davon ausgegangen werden, daß eine Potentialtrennung zwischen diesen beiden Metallprofilen besteht. Sofern die inneren Leiter 26 beider Profile für die Stromversorgung benutzt werden, ist deshalb sicherzustellen, daß die den beiden Leitern 26 einerseits und den Metallprofilen 10 und 10a andererseits zugeführten Spannungen phasengleich sind. Sofern die Spannungsversorgung über zwei getrennte elektronische Transformatoren erfolgt, kann die Phasengleichheit durch elektronische Synchronisation dieser Transformatoren sichergestellt werden.

## Patentansprüche

1. Stromversorgungseinrichtung mit einem Metallprofil (10), das im Inneren einen Kanal (14), der einen elektrischen Leiter (26) aufnimmt, und in der Außenwand eine hinterschnittene Nut (18) zum Festspannen von Befestigungselementen bildet, und mit einem in der Nut (18) festspannbaren Adapter (20), der einerseits durch einen gegenüber dem Metallprofil (10) isolierten, durch einen Durchbruch (54) in den Kanal (14) ragenden Kontaktstift (28) mit dem Leiter (26) und andererseits direkt mit dem Metallprofil (10) in elektrischem Kontakt steht, **dadurch gekennzeichnet,** daß der Leiter (26) freitragend in dem Kanal (14) angeordnet und auf seiner Länge nur punktuell durch isolierende Abstandhalter (90, 92, 94) gehalten ist.

2. Stromversorgungseinrichtung nach Anspruch 1, **dadurch gekennzeichnet,** daß der Kanal (14) von einer geschlossenen Wand umgeben ist, die lediglich einzelne, in gewissen Längsabständen angeordnete Durchbrüche (54) aufweist.

3. Stromversorgungseinrichtung nach Anspruch 2, **dadurch gekennzeichnet,** daß der Durchbruch (54) am äußeren Rand eine Fase oder einen Senkkonus (56) aufweist und daß der Adapter (20) eine den Kontaktstift (28) umgebende und elektrisch von diesem isolierte Metallhülse (30) aufweist, die mit einem zum freien Ende verjüngten Kopf (44) die Fase oder den Senkkonus (56) kontaktiert.

4. Stromversorgungseinrichtung nach Anspruch 3, **dadurch gekennzeichnet,** daß die Metallhülse (30) elastisch gegen die Fase oder den Senkkonus (56) vorgespannt ist.

5. Stromversorgungseinrichtung nach einem der vorstehenden Ansprüche, **dadurch gekennzeichnet,** daß der Kontaktstift (28) von einer Isolationshülse (50) umgeben ist, die in den Durchbruch (54) hineinragt.

6. Stromversorgungseinrichtung nach Anspruch 5, **dadurch gekennzeichnet,** daß die Isolationshülse (50) ein Widerlager für eine Feder (51) bildet, die den Kontaktstift (28) gegen den Leiter (26) spannt.

7. Stromversorgungseinrichtung nach einem der vorstehenden Ansprüche, **dadurch gekennzeichnet,** daß der Adapter (20) einen in die hinterschnittene Nut (18) eingreifenden Nutenstein (32) aufweist, von dem ein aus der Nut austretender Schaft (36) ausgeht, und daß der Kontaktstift (28) koaxial zu dem Schaft (36) angeordnet ist.

8. Stromversorgungseinrichtung nach den Ansprüchen 4 und 7, **dadurch gekennzeichnet,** daß der Nutenstein (32) und die Metallhülse (30) mit gewissem Axialspiel zu einer Einheit verbunden sind.

9. Stromversorgungseinrichtung nach Anspruch 7 oder 8, **dadurch gekennzeichnet,** daß ein elektrischer Verbraucher (22) an dem Schaft (36) des Nutensteins (32) befestigt ist.

10. Stromversorgungseinrichtung nach einem der vorstehenden Ansprüche, **dadurch gekennzeichnet,** daß ein Einspeiser (60) mit einem Kontaktstift (70) für die Stromzufuhr zu dem Leiter (26) in ein an dem Metallprofil (10) zu befestigendes Knotenelement (58) integriert ist.

11. Möbelgestell mit zwei Metallprofilen (10a, 10a), **dadurch gekennzeichnet,** daß jedes der beiden Metallprofile (10, 10a) Teil einer Stromversorgungseinrichtung nach einem der Ansprüche 1 bis 10 ist und daß diesen Stromversorgungseinrichtungen phasengleiche Spannungen zugeführt werden.

12. Möbelgestell mit zwei Metallprofilen (10, 10a), die jeweils im Inneren einen Kanal (14) und in der Außenwand eine hinterschnittene Nut (18) zum Festspannen von Befestigungselementen bilden, **dadurch gekennzeichnet,** daß der Kanal (14) mindestens eines Metallprofils (10) einen freitragenden, auf seiner Länge nur punktuell durch isolierende Abstandshalter (90, 92, 94) gehaltenen elektrischen Leiter (26) aufnimmt und daß in der Nut (18) dieses Metallprofils ein Adapter (20) festspannbar ist, der durch einen gegenüber diesem Metallprofil (10) isolierten, durch einen Durchbruch (54) in den Kanal (14) ragenden Kontaktstift (28) mit dem Leiter (26) in elektrischem Kontakt steht, und daß in der Nut (18) des anderen Metallprofils (10a) ein Adapter (20a) festspannbar ist, der direkt mit diesem Metallprofil (10a) in elektrischem Kontakt steht.
